# EUROPÄISCHE PATENTSCHRIFT

(11) **EP 3 654 820 B1**
(45) Veröffentlichungstag und Bekanntmachung des Hinweises auf die Patenterteilung: **02.06.2021**
(21) Anmeldenummer: 18737601.7
(22) Anmeldetag: 04.07.2018
(51) Int. Cl.: A47L 15/00, A47L 15/26

(54) **GESCHIRRSPÜLMASCHINE MIT ZUMINDEST EINER IM BETRIEB AUTOMATISCH AUFSTELLBAREN TÜR**
DISHWASHER COMPRISING AT LEAST ONE DOOR THAT CAN BE AUTOMATICALLY HELD OPEN DURING OPERATION
LAVE-VAISSELLE DOTÉ D'AU MOINS UNE PORTE POUVANT ÊTRE MISE EN PLACE AUTOMATIQUEMENT LORS DU FONCTIONNEMENT

(30) Priorität: 18.07.2017 DE 102017212300; 19.12.2017 DE 102017223255; 19.12.2017 DE 102017223261
(43) Veröffentlichungstag der Anmeldung: 27.05.2020
(73) Patentinhaber: BSH Hausgeräte GmbH, 81739 München (DE)
(72) Erfinder: HEIDEL, Andreas, 89438 Holzheim (DE); WÖLFLE, Johannes, 86637 Villenbach (DE); REITER, Andreas, 89435 Mörslingen (DE)
(86) Internationale Anmeldenummer: PCT/EP2018/068122
(87) Internationale Veröffentlichungsnummer: WO 2019/015968

(56) Entgegenhaltungen:
- EP-A1- 2 540 208
- EP-A2- 1 733 675
- DE-A1-102012 209 545
- DE-A1-102014 224 459
- KR-B1- 101 580 125
- US-A1- 2013 180 553
- US-A1- 2013 232 877

## Beschreibung

Die vorliegende Erfindung betrifft eine Geschirrspülmaschine, insbesondere eine Haushaltsgeschirrspülmaschine, mit einem Spülbehälter zur Aufnahme von Geschirr, Gläsern, Bestecken oder ähnlichem Spülgut und mit zumindest einer beweglichen Tür zum Öffnen oder Schließen des Spülbehälters, wobei die Tür im eingeschalteten Zustand der Geschirrspülmaschine während einer der Trocknung des Spülguts dienenden Phase mindestens eines Programmablaufs zumindest zeitweise automatisch in eine geöffnete Trocknungsstellung aufstellbar ist, nach dem Oberbegriff des Anspruchs 1.

Eine Geschirrspülmaschine durchläuft in einem gängigem Spülprogramm ein oder mehrere flüssigkeitsführende Teilspülgänge, zum Beispiel zeitlich aufeinanderfolgend einen Vorspülgang, einen Reinigungsgang, einen Zwischenspülgang und einen Klarspülgang. Nachfolgend wird üblicherweise ein Trocknungsgang durchgeführt. Die Anzahl der Teilspülgänge kann variieren. Während der jeweiligen flüssigkeitsführenden Teilspülgänge kann Spülflüssigkeit bzw. sogenannte Spülflotte, d.h. Flüssigkeit, insbesondere Wasser mit oder ohne Reinigungs- und/oder Klarspülmittel über eine oder mehrere Flüssigkeitsverteilvorrichtung(en) in den Spülbehälter eingebracht und dort verteilt werden. Die jeweilige Flüssigkeitsverteilvorrichtung kann beispielsweise durch einen rotierenden Sprüharm, durch eine Dachbrause, und/oder durch eine bewegliche Sprühdüse, wie zum Beispiel einen Dachkreisel, gebildet sein. Insbesondere im Klarspülgang wird das Spülgut über einen relativ langen Zeitraum auf eine hohe Temperatur aufgeheizt, um so die anschließende Trocknung zu begünstigen. Dieses Aufheizen ist mit einem hohen Energieaufwand verbunden. Während der Trocknungsphase eines Geschirrspülprogramms können dabei verschiedene Trocknungsverfahren - ggf. auch in Kombination miteinander - angewandt werden, beispielsweise insbesondere die sogenannte Eigenwärmetrocknung, Kondensationstrocknung (insbesondere mittels eines Wärmetauschers an einer Seitenwand des Spülbehälters zu deren Abkühlung), Sorptionstrocknung mit zum Beispiel Zeolith, usw. ... . Diese Verfahren bewirken insbesondere, dass Flüssigkeitströpfchen, die nach dem letzten flüssigkeitsführenden Teilspülgang, insbesondere Klarspülgang, und/oder insbesondere zu Beginn des Trocknungsgangs eines durchzuführenden Geschirrspülprogramms am Spülgut anhaften, weggetrocknet werden. Zusätzlich kann während der flüssigkeitsführenden Teilspülgänge in nach oben ragenden Vertiefungen des Spülguts, z. B. Senken, Kehlungen oder sonstigen Kavitäten von Spülgutteilen, angesammelte Flüssigkeit ausgeblasen werden, etwa über Düsen und/oder Lüfterräder, die von oben Luft in diese Vertiefungen blasen.

Durch die zukünftige Verschärfung des Energielabels für Geschirrspülmaschinen, insbesondere Haushaltsgeschirrspülmaschinen, kann es voraussichtlich insbesondere im ECO- (Geschirrspül-) Programm vorteilhaft sein, wenn während der Trocknungsphase (zumindest in einem Teil der Trocknungsphase, beispielsweise gegen deren Ende zu) die Tür der Geschirrspülmaschine ein Stück weit offen ist. Das Programm läuft dabei im Zustand der vorzugsweise mit einem definierten Öffnungsspalt geöffneten Tür weiter. Dies ist für den Kunden nicht unbedingt selbsterklärend, da bis jetzt in einem konventionell ablaufenden Geschirrspülprogramm üblicherweise die Tür bis zum Programmende geschlossen war. Mit der um einen vorgegebenen Öffnungsspalt geöffneten Tür ist es jedoch möglich, den vorherigen Klarspülgang kürzer oder mit geringerer Erwärmung laufen zu lassen, um so Energie einzusparen.

Bei der Geschirrspülmaschine der EP 1 733 675 A2 ist zum spaltweisen Öffnen der schwenkbaren Fronttür durch die Gerätesteuerung ein Schließkloben an einer mittels eines Motors verstellbaren bügelförmigen Schließplatte vorgesehen. Die Schließplatte ist oben auf dem Spülbehälter angeordnet. Um die Fronttür in eine geschlossene Stellung zu bringen, in der sie gegen eine umlaufende Dichtung an der frontseitigen Stirnseite des Spülbehälters drückt, wird der an der Schließplatte angeordnete bügelförmige Schließkloben in Eingriff mit einem an der Oberseite der Fronttür angeordneten gabelförmigen Verriegelungselement gebracht und die Schließplatte in eine Schließposition mittels des Motors zurückverfahren. Die Schließplatte ist in zwei Öffnungspositionen fahrbar: in eine erste Öffnungsposition mit geringer Spaltbreite s1 und in eine zweite Öffnungsposition mit großer Spaltbreite s2. Am Programmende fährt die Gerätesteuerung die Schließplatte mittels des Motors in die zweite Öffnungsposition zur Unterstützung der Trocknung. Nach dem Öffnen des Verriegelungselements fährt die Gerätesteuerung mittels des Motors die Schließplatte in die erste Öffnungsstellung. Wenn die Gerätesteuerung einen Geräte- oder Bedienfehler erkennt, der den reibungslosen Programmablauf behindert, wie z.B. geschlossener Zulaufhahn, leerer Vorratsbehälter für Klarspülmittel oder Regeneriersalz, so fährt sie die Schließplatte mittels des Motors in die zweite Öffnungsposition. Es ist dann eine gut sichtbare Öffnung der Tür um den großen Spalt s2 bereitgestellt. Der Benutzer kann dann das Bedienfeld auf der Oberkante der Tür insbesondere einer vollintegrierten Geschirrspülmaschine einsehen und dort ausgegebene Warnhinweise erkennen. Nachdem der Geräte- oder Bedienfehler durch den Benutzer oder einen Kundendienstmonteur behoben ist, erkennt dies die Gerätesteuerung und fährt anschließend die Schließplatte mittels des Motors bei geöffnetem Verriegelungselement in die erste Öffnungsposition oder bei geschlossenem Verriegelungselement in die Schließposition.

Die Tür der Geschirrspülmaschine der DE 10 2012 209 545 A1 weist auf ihrer spülraumzugewandten Innenseite einen Träger mit einem zur Anzeige maschinenspezifischer Information und/oder Maschinenbedienung dienenden Interaktionselement auf. Erst wenn die Tür um einen Spalt geöffnet wird, kann eine Verriegelung des Trägers, die diesen in seiner Ruhestellung hält, in der er nicht oder zumindest weniger weit aus der Türinnenseite vorsteht als in seiner Aktivstellung, von Hand mittels eines haptischen Elements auf der dem Spülraum zugewandten Seite des Trägers gelöst werden. Der Träger steht dann in seiner Aktivstellung aus der Türinnenseite vor und das Interaktionselement weist zum Freiende der Tür. Dem Träger kann ggf. ein motorischer Antrieb zugeordnet sein, der mit der Türstellung derart gekoppelt ist, dass der Träger beim Öffnen der Tür in seine Aktivstellung und beim Schließen der Tür in seine Ruhestellung bewegt wird.

Die Beschickungsöffnung des einen Innenraum bereitstellenden Gehäuses der Geschirrspülmaschine der EP 2 540 208 A1 ist durch eine um eine horizontale Schwenkachse verschwenkbar gelagerte Tür verschließbar. Im Innenraum ist eine Lichtquelle angeordnet, die mittels einer in der Tür angeordneten Schalteranordnung schaltbar ausgebildet ist. Die Schalteranordnung weist einen Beschleunigungssensor auf. Die Lichtquelle ist in Abhängigkeit des Türöffnungswinkels und/oder der Türbewegungsrichtung mittels einer mit dem Beschleunigungssensor zusammenwirkende Schalteranordnung schaltbar. Sie ist insbesondere in Abhängigkeit vom Türöffnungswinkel dimmbar.

Im Spülraum der Geschirrspülmaschine der US 2013/0180553 A1 ist ein Lüfter angeordnet. Er wird mit Beginn der Trocknungsphase eines Geschirrspülprogramms eingeschaltet, um eine Luftströmung entlang einer den Spülraum begrenzenden, von außen gekühlten Wand zu erzeugen. Ein Speziallfall sieht vor, dass die Tür der Geschirrspülmaschine während der schon gestarteten Trocknungsphase des Geschirrspülprogramms geöffnet und der Lüfter ausgeschaltet wird.

Bei der Geschirrspülmaschine der KR 101 580 125 B1 ist in der Tür eine Dampfabsaugvorrichtung vorgesehen. Wird die Tür während einer Spülphase mit aufzuheizender Spülflüssigkeit geöffnet, so wird die Umwälzpumpe gestoppt. Es entweicht durch den sich ergebenden Türspalt aus dem Spülraum wasserdampfhaltige Spülraumluft nach außen und kältere Umgebungsumluft strömt in den Spülraum nach. Nachdem die Tür wieder zugemacht worden ist und die Spülphase fortgesetzt worden ist, dehnt sich diese kältere Luft im Spülraum durch Erwärmung aus, was zu einem zu hohen Überdruck im Spülraum führen kann. Deshalb wird in einer Dampfablassphase die spülraumseitige Eintrittsöffnung der Dampfabsaugvorrichtung durch einen Aktuator geöffnet und ein Lüfter der Dampfabsaugvorrichtung eingeschaltet, der die dampfhaltige Spülraumluft vom Spülraum über einen Luftauslasskanal nach außen fördert.

Die Geschirrspülmaschine der US 2013/0232877 A1 verfügt über eine automatische Türöffnungsvorrichtung. Ihre Tür ist mit einer Türfeder versehen, die dazu dient, die Bewegung der Tür beim Herunterschwenken abzubremsen. Es ist ein Sensor vorgesehen, mit dem die Funktionsfähigkeit der Türfeder überwacht werden kann. Bei Erkennen eines Versagens der Türfeder wird eine Fehlermeldung oder ein Warnsignal ausgegeben und/oder die automatische Türöffnungsvorrichtung blockiert oder ein Entschleunigungsmittel wie z.B. eine elektromagnetisch betätigbare Bremse zur Abbremsung der Bewegung der Tür beim Herunterschwenken aktiviert.

Die Geschirrspülmaschine der DE 10 2014 224 459 A1 saugt über mindestens eine dem Spülbehälter zugeordnete Ansaugöffnung, der eine Absaugeinheit nachgeordnet ist, aus dem Spülbehälter durch den Türspalt entweichende Spülraumluft ab, wenn die Tür, insbesondere automatisch, ein Stück weit geöffnet wird.

Der Erfindung liegt das Problem zugrunde, auch bei geöffneter Tür den ordnungsgemäßen Programmablauf sicherzustellen und die Kundensicherheit zu steigern.

Die Erfindung löst das Problem durch einen Gegenstand mit den Merkmalen des Anspruchs 1. Hinsichtlich vorteilhafter Ausgestaltungen und Weiterbildungn der Erfindung wird auf die Ansprüche 2 bis 10 verwiesen.

Dadurch, dass erfindungsgemäß die Geschirrspülmaschine, bei der die Tür im eingeschalteten Zustand der Geschirrspülmaschine während der Trocknungsphase zumindest zeitweise automatisch in eine nur gering geöffnete, vorzugsweise definierte, Trocknungsstellung aufstellbar bzw. öffenbar ist, in dieser Trocknungsstellung der Tür eine von außen bewirkte Abweichung der Türöffnung zur automatisch eingestellten Öffnungsweite der Trocknungsstellung detektieren kann, kann eine (für den Programmablauf unter Umständen schädliche) Interaktion des Kunden erfasst und eine entsprechende Reaktion auf diese Abweichung oder Änderung automatisch durchgeführt oder eingeleitet werden. So kann die Geschirrspülmaschine insbesondere mittels mindestens einer Kommunikationsausgabeeinheit dem Kunden eine etwaige Fehlbedienung mitteilen oder ausgeben. Eine solche Kommunikationsausgabeeinheit kann beispielsweise ein Anzeigefenster in der Bedienblende der Geschirrspülmaschine, eine Projektionseinheit zur bildlichen Darstellung von Informationen am Fußboden vor der Geschirrspülmaschine, ein Lautsprecher, usw.... sein. Wenn beispielsweise der Kunde die um eine vorgegebene Öffnungsweite zur Trocknungsunterstützung geöffnete Tür bemerkt und diese außerplanmäßig bzw. irregulär zudrückt oder gar die Geschirrspülmaschine abschaltet, kann diese Kundeninteraktion als Fehlfunktion erfasst werden. Gleichzeitig kann an den Kunden ein Signal über den Fehler ausgegeben werden. Insbesondere kann der Kunde zur Korrektur des Fehlers aufgefordert und auch diese erfolgte Korrektur dann erfasst werden.

Besonders günstig kann es gemäß der Erfindung sein, wenn nach Ende der Abweichung der Türöffnung zur Öffnungsweite der Trocknungsstellung die Geschirrspülmaschine in ihrem voreingestellten Programmablauf fortfährt und dabei die Zeit des Bestehens der Abweichung oder Änderung für eine Korrektur der Programmdauer berücksichtigt. Damit kann beispielsweise dann die Trocknungsphase verlängert werden, um so die Zeit der Störung im Nachhinein ausgleichen zu können und die Qualität des Trocknungsergebnisses wiederherzustellen.

Zusätzlich oder unabhängig hiervon kann eine Programmfortsetzung den Schritt einschließen, dass die Tür wieder automatisch in ihre Trocken- bzw. Trocknungsstellung geöffnet wird.

Wenn günstig sowohl eine Vergrößerung als auch eine Verkleinerung der Öffnungsweite der Tür detektierbar ist, kann nicht nur ein eventuell erschrecktes oder versehentliches Zudrücken der Tür erfasst werden. Ebenso kann auch erfasst werden, wenn beispielsweise eine Kundenhandlung, die davon ausgeht, dass der Spülgang abgeschlossen sei und deswegen das Spülgut bereits ausgeräumt werden solle, zu einem vollständigen Öffnen der Tür führt.

Die Kundensicherheit kann weiter dadurch erhöht werden, dass der Weiterbetrieb der Geschirrspülmaschine trotz der in ihre Trocknungsstellung geöffneten Tür angezeigt wird, zum Beispiel über ein Projektionslicht und/oder ein Infolight. Damit soll den Kunden zusätzlich verdeutlicht werden, dass die Türöffnung regulär erfolgt und das Programm noch nicht beendet ist.

Um die genannten Energieanforderungen erfüllen zu können, kann die Aufstellung der Tür in Trocknungsstellung mit einer definierten Öffnungsweite während der Trocknungsphase zumindest in einem ECO-(Geschirrspül-) Programm erfolgen.

Bei einer eventuellen Störung der eingestellten Trocknungsstellung kann die Reaktion der Geschirrspülmaschine je nach Bewegungsrichtung - im Öffnungs- oder im Schließsinn - der Tür aus der Trocknungsstellung heraus unterschiedlich ausfallen.

So kann etwa bei Verkleinerung der Öffnungsweite der Tür gegenüber der der Trocknungsstellung zugeordneten Öffnungsweite zumindest ein optisches und/oder akustisches Signal, insbesondere ein Textsignal zu einem verschlechterten Trocknungsergebnis, an den Kunden ausgegeben werden. Andererseits kann etwa bei Vergrößerung der Öffnungsweite der Tür gegenüber der der Trocknungsstellung zugeordneten Öffnungsweite zumindest ein optisches und/oder akustisches Signal, insbesondere ein Textsignal zu einer noch nicht abgeschlossenen Trocknungsphase, an den Kunden ausgegeben werden, so dass dieser die Tür möglichst wieder schließt oder in die Trocknungsstellung zurückstellt. In beiden Fällen kann das Signal - auch - über eine App an den Kunden, insbesondere an ein Kommunikationsgerät des Kunden übersandt werden.

Ebenso kann nach Korrektur der fehlerhaften Interaktion des Kunden in beiden Fällen das Programm - eventuell verlängert - weitergeführt werden, unabhängig davon, ob der Kunde nach Hinweis auf seinen Fehler die Tür schließt oder in die Trocknungsstellung zurückstellt. Eventuell hat der Kunde auch gar nicht die Öffnungsweite der Tür verändert, sondern während bzw. in der Zeitspanne, während der die Tür die ihr spezifisch zugeordnete Trocknungsstellung einnimmt, die Geschirrspülmaschine ausgeschaltet oder eine andere Programmphase eingestellt. Auch dann können akustische und/oder optische Hinweise ausgegeben werden, insbesondere auch wie der Fehler korrigiert werden kann, so dass auch in einem solchen Fall das Programm am Ende wieder fortgesetzt werden kann.

In einfacher konstruktiver Ausbildung ist die Tür - wie auch ansonsten üblich - schwenkbeweglich. Die zur Trockenstellung gehörende Öffnungsweite der Tür ist durch einen zugehörigen Sollwinkel charakterisiert, der von der Geschirrspülmaschine in der Trocknungsphase automatisch eingestellt wird. Insbesondere wird diese Öffnung erst eingeleitet, wenn ein allzu großer Dampfaustritt mit der entsprechenden Befeuchtung der umliegenden Möbel vermieden werden kann. Die Öffnung wird insbesondere bis zum Ende der Trocknungsphase beibehalten.

Der Öffnungswinkel der Tür kann über eine Sensoreinheit der Tür erfasst werden. Ebenso ist zusätzlich oder alternativ auch möglich, die Beschleunigung einer Bewegung der Tür zu detektieren, um so auch kleine Bewegungen der Tür erfassen zu können.

Besonders vorteilhaft ist von der Sensoreinheit die Türstellung und/oder Türbewegung zeitlich getaktet erfassbar. Diese Taktung kann im Bereich von Zehntel- oder Hundertstelsekunden arbeiten. Somit ist eine sehr schnelle Reaktion auf die Türbewegung möglich, um auch eine Art Not-Aus von möglicherweise bei Eingriff gefährlichen bewegten Einheiten (etwa Ventilatoren bzw. Lüfterräder), die insbesondere im Bereich der Innentür der Tür oder im Spülraum des Spülbehälters untergebracht sein können, sicherzustellen und auch bei einem schnellen Aufreißen der Tür ein rechtzeitiges Abschalten der gefährdenden bewegten Einheiten leicht erreichen zu können.

Zweckmäßig kann es insbesondere sein, bei einer Vergrößerung der Türöffnungsweite gegenüber der Öffnungsweite der Trocknungsstellung ein Abschalten oder Abbremsen von ein oder mehreren im Spülbehälter vorhandenen Bewegungseinheiten, insbesondere Lüfterräder, vorzunehmen. Dadurch ist eine Gefahr für den Kunden bzw. Benutzer vermieden.

Mit der Erfindung sind auch Verfahrensabläufe geschaffen, mit denen auf Fehlbedienungen oder Interaktionen des Kunden bei zur Trocknungsunterstützung automatisch geöffneter Tür seitens der Geschirrspülmaschine, insbesondere Haushaltsgeschirrspülmaschine automatisiert reagiert wird.

Sonstige Weiterbildungen der Erfindung sind in den Unteransprüchen wiedergegeben.

Die vorstehend erläuterten und/oder in den Unteransprüchen wiedergegebenen vorteilhaften Aus- und Weiterbildungen der Erfindung können dabei - außer z. B. in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Ausführungsbeispiele darstellenden Zeichnungen näher erläutert. Es zeigen, jeweils in einer schematischen Prinzipskizze:
- Fig. 1: eine schematische perspektivische Ansicht von schräg vorne einer Ausführungsform einer Geschirrspülmaschine, mit einer hier vorderseitigen Tür und einem Spülbehälter im Innern,
- Fig. 2: eine Ansicht der Geschirrspülmaschine von der Seite, etwa aus Richtung der Pfeile II - II in Figur 1, wobei die Tür in eine automatisierte Trocknungsstellung mit einer definierten Öffnungsweite aufgestellt worden ist, aus der heraus sie in Öffnungs- oder Schließstellung bewegt werden kann.

Elemente mit gleicher Funktion und Wirkungsweise sind in den Figuren 1, 2 jeweils mit denselben Bezugszeichen versehen. Dabei sind jeweils nur diejenigen Bestandteile einer Geschirrspülmaschine, insbesondere Haushaltsgeschirrspülmaschine, mit Bezugszeichen versehen und erläutert, welche für das Verständnis der Erfindung erforderlich sind.

Die in Figur 1 schematisch dargestellte Geschirrspülmaschine 1 ist eine Haushaltsgeschirrspülmaschine. Diese weist als Bestandteil eines teilweise nach außen offenen oder geschlossenen Gerätekörpers 5 einen Spülbehälter 2 zur Aufnahme von zu bearbeitendem Spülgut wie Geschirr, Töpfen, Bestecken, Gläsern, Kochutensilien u. ä. auf. Das Spülgut kann dabei zum Beispiel in Beladeeinheiten 10, 11, nämlich gemäß der Zeichnung in Geschirrkörben 11 und/oder einer Besteckschublade 10, halterbar und dabei von sog. Spülflotte beaufschlagbar sein. Hier sind beispielhaft zwei Geschirrkörbe 11 übereinander sowie oberhalb vom oberen Geschirrkorb im oberen Bereich des Spülbehälters 2 eine zusätzliche Besteckschublade 10 angeordnet. Diese Anordnung ist nicht zwingend. Bei sperrigen zu spülenden Gegenständen kann vom Kunden auch beispielsweise ein oberer Geschirrkorb 11 oder die Besteckschublade 10 für einen konkreten Spülgang herausgenommen werden. Die Beladeeinheiten 10, 11 können beispielsweise manuell oder motorisch und automatisiert höhenverstellbar oder auch ohne Höhenverstellbarkeit ausgebildet sein. In Figur 1 sind die Beladeeinheiten 10, 11 teilweise zur Vorderseite V ausgezogen dargestellt. In Figur 2 sind die Beladeeinheiten 10, 11 nicht eingezeichnet.

Der Spülbehälter 2 kann einen zumindest im Wesentlichen rechteckigen Grundriss mit einer in Betriebsstellung einem Benutzer zugewandten Vorderseite V aufweisen. Diese Vorderseite V kann dabei einen Teil einer Küchenfront aus nebeneinander stehenden Küchenmöbeln bilden oder bei einem allein stehenden Gerät auch ohne Bezug zu weiteren Möbeln sein.

Der Spülbehälter 2 ist insbesondere an dieser Vorderseite V von einer Tür oder Klappe 3 verschließbar. Über diese Tür 3 kann somit der Spülbehälter 2 zu seinem Be- und Entladen geöffnet bzw. für den Spülbetrieb geschlossen werden. Die Tür 3 ist hier beispielhaft schwenkbar, was nicht zwingend ist. In Figur 1 ist sie in teilweise geöffneter und dann schräg zur Vertikalen stehenden Stellung gezeigt. In ihrer Schließstellung steht sie hingegen aufrecht und ist gemäß der Zeichnung zu ihrer Öffnung um eine untere Horizontalachse um ein Türscharnier 13 nach vorne und unten in Richtung des Pfeils 4 aufschwenkbar, so dass sie in vollständig geöffneter Stellung zumindest nahezu horizontal liegt. Die Tür 3 bildet hier einen Türverbund aus Außen- und Innentür aus.

An ihrer in Schließstellung vertikalen, dem Benutzer zugewandten Außen- und Vorderseite V kann die Tür 3 mit einer Dekorplatte 6 versehen sein, um damit eine optische und/oder haptische Aufwertung und/oder eine Anpassung an umliegende Küchenmöbel zu erfahren.

Die Geschirrspülmaschine 1 ist hier als allein stehendes oder als sog. teilintegriertes oder auch als voll integriertes Gerät ausgebildet. Im letztgenannten Fall kann der Gerätekörper 5 auch im Wesentlichen mit den Außenwandungen des Spülbehälters 2 abschließen. Ein diesen außen umgebendes Gehäuse kann dann entbehrlich sein. Im unteren Bereich der Geschirrspülmaschine kann sich ein Sockel 12 zur Aufnahme von insbesondere Funktionselementen, wie etwa auch einer Umwälzpumpe für Spülflotte, befinden. Diese Umwälzpumpe kann insbesondere auch beheizbar sein, um so die Spülflotte auf die im jeweiligen Programmschritt eines durchzuführenden Geschirrspülprogramms gewünschte Temperatur zu bringen.

Der beweglichen Tür 3 ist im Ausführungsbeispiel gemäß der Zeichnung in ihrem oberen Bereich eine in Querrichtung Q der Geschirrspülmaschine erstreckte Bedienblende 8 zugeordnet, die eine von der Vorderseite V zugängliche Eingriffsöffnung 7 zum manuellen Öffnen und/oder Schließen der Tür 3 umfassen kann. In Querrichtung Q hat die Geschirrspülmaschine häufig eine Erstreckung von 45, 50 oder 60 Zentimetern. In Tiefenrichtung von der Vorderseite V nach hinten liegt die Erstreckung häufig ebenfalls bei etwa 60 Zentimetern. Die Werte sind nicht zwingend. Die Geschirrspülmaschine1 kann auf einem äußeren Boden B stehen, der idealerweise zumindest nahezu horizontal ist. Die Bedienblende 8 kann sich je nach Integration an der Vorderseite oder der Oberseite der Tür 3 oder an einem unbeweglichen oberen Teil des Korpus 5 befinden.

Während des regulären Ablaufs des Spülprogramms zur Bearbeitung von Spülgut ist die Tür 3 im eingeschalteten Zustand der Geschirrspülmaschine 1 während einer der Trocknung des Spülguts dienenden Phase des Programmablaufs zumindest zeitweise automatisch in eine nur gering geöffnete, vorzugsweise definierte bzw. vorgegebene, Trocknungsstellung gemäß Figur 2 aufgestellt. Hier beträgt die in Horizontalrichtung gemessene lichte Öffnungsweite W beispielsweise zwischen 2 und 8 Zentimetern.

Diese Aufstellung der Tür 3 in die genannte definierte Trocknungsstellung mit einer definierten Öffnungsweite W kann daher während der Trocknungsphase zumindest in einem ECO-Programm erfolgen.

Es kann vorkommen, dass Kunden diese Türöffnung fälschlicherweise als Fehler oder als Programmende deuten und auf eine ungewollte Weise oder versehentlich mit der Geschirrspülmaschine 1 interagieren, beispielsweise die Tür 3 schließen oder weit aufmachen oder die Geschirrspülmaschine 1 ausschalten oder in den Programmablauf manuell eingreifen.

Deswegen ist erfindungsgemäß eine Erkennung und Meldung einer Kundenaktion während der Trocknungsphase vorgesehen. Beispielsweise kann die Bedienblende 8 ein Anzeigefenster umfassen, in dem ein oder mehrere Textnachrichten über die erkannte Fehlbedienung für den Kunden ausgegeben werden können. Natürlich sind auch ein oder mehrere andere Ausgabevorrichtungen möglich wie z.B. ein Lautsprecher.

Um den Kunden von einer Interaktion während der noch laufenden Trocknungsphase abzuhalten, wird der Weiterbetrieb der Geschirrspülmaschine 1 trotz der in ihre Trocknungsstellung geöffneten Tür 3 angezeigt, beispielsweise über ein Infolight an der Bedienblende 8 oder ein Projektionslicht, das die entsprechende Nachricht auf den Boden B projiziert und beispielsweise auch eine noch verbleibende Restlaufzeit anzeigt.

Dennoch ist es möglich, dass eine störende Interaktion des Kunden mit der Geschirrspülmaschine 1 stattfindet. Dies kann beispielsweise eine von außen bewirkte Abweichung des Türöffnungswinkels α gegenüber der automatisch eingestellten Öffnungsweite W der Trocknungsstellung, und/oder eine in der Trocknungsstellung der Tür stattfindenden Änderung des eingeschalteten Zustands, also ein Ausschalten der Geschirrspülmaschine 1, und/oder in der Trocknungsstellung der Tür eine Änderung der eingestellten Phase eines Programmablaufs, etwa ein Rückstellen in eine vorherige Programmphase, sein. Eine solche den vorgesehenen Programmablauf der Geschirrspülmaschine 1 zumindest potentiell störende Interaktion kann von der Geschirrspülmaschine 1 detektiert werden und eine Reaktion der Geschirrspülmaschine 1 auf diese Abweichung kann daraufhin automatisch ausgegeben werden.

Dabei kann auch unterschieden werden, ob eine Vergrößerung G als auch eine Verkleinerung K der Öffnungsweite der Tür 3 vom Kunden durchgeführt werden, ob also der Kunde die Tür in Richtung G weiter "aufreißt" oder in Richtung K "zustößt".

Um diese Unterscheidung vornehmen zu können und auch die Größe der Winkeländerung der Tür 3 erfassen zu können, kann mindestens eine Sensoreinheit, insbesondere mindestens ein Neigungs-/Beschleunigungssensor, an der Tür 3 angeordnet sein, die zum Beispiel nicht nur einen Öffnungswinkel α der Tür 3 erfasst, sondern auch zusätzlich oder alternativ die Beschleunigung einer Bewegung der Tür 3. Auch ein aktuell schon vorhandener Hallsensor, der die Änderung des Magnetfelds durch Türbewegung kontaktlos erfasst, kann weiter verwendet werden.

Damit kann während des Programmablaufs überwacht werden, ob nach der automatischen Türöffnung (insbesondere mittels "door opening assistant", d.h. Türöffnungsassistent (abgekürzt: DOA)) eine Kundeninteraktion durchgeführt wird. Dies ist möglich, da der Zeitpunkt der automatischen Türöffnung im Programmablauf hinterlegt ist und die Tür 3 für die Trocknungsstellung immer in eine definierte Winkellage fällt. Ab diesem Zeitpunkt kann eine Betätigung der Tür 3 daher nur von externer Seite (Kunden) erfolgen.

Hier ist die Tür 3 schwenkbeweglich um die untere Achse 13 und die zur definierten Trockenstellung bzw. Trocknungsstellung gehörende Öffnungsweite W der Tür 3 ist durch einen zugehörigen Sollwinkel α charakterisiert. Die Winkelabweichung zu dem Sollwinkel α kann daher leicht über mindestens einen Türsensor und/oder einen Neigungs-/Beschleunigungssensor, die an sich bekannt sind, erfasst werden.

Die Reaktion der Geschirrspülmaschine 1 kann je nach Bewegungsrichtung G, K der Tür 3 aus der Trocknungsstellung heraus unterschiedlich ausfallen.

So kann bei detektierter Verkleinerung K der Öffnungsweite der Tür 3 (zum Beispiel auch bei einem vollständigen Schließen der Tür) gegenüber der von der Geschirrspülmaschine 1 eingestellten Trockenstellung (mit zugeordneter Öffnungsweite W) zumindest ein optisches und/oder akustisches Signal an den Kunden ausgegeben werden, insbesondere ein Textsignal zu einem verschlechterten Trocknungsergebnis. Das Schließen der Tür 3 kann auch über einen Türsensor wie z.B. Hall-Sensor erfasst werden, hierfür ist kein Neigungs-/Beschleunigungssensor nötig.

Dem Kunden wird mit der Reaktion der Geschirrspülmaschine 1 verdeutlicht, dass er eine Fehlbedienung vorgenommen hat. Damit kann dann beispielsweise etwa nach einer vorgegebenen Wartedauer, sofern keine weitere Aktion des Kunden erfolgt, das Programm fortgesetzt und die Tür 3 wieder automatisch in die Trocken- bzw. Trocknungsstellung geöffnet werden. Oder es kann vorgesehen sein, dass der Kunde die Fehlermeldung quittieren oder sein Einverständnis mitteilen muss, bevor die Geschirrspülmaschine 1 das Programm - ggf. modifiziert - weiter fortsetzt.

Hingegen kann bei Vergrößerung G der Öffnungsweite der Tür 3 (eventuell auch mit Spülgutentnahme) gegenüber der von der Geschirrspülmaschine 1 eingestellten Trockenstellung bzw. Trocknungsstellung (mit der zugeordneten Öffnungsweite W) zumindest ein optisches und/oder akustisches Signal, insbesondere ein Textsignal zu einer noch nicht abgeschlossenen Trocknungsphase, an den Kunden ausgegeben werden. Das Spülgut ist dann vermutlich noch nicht vollständig getrocknet, so dass eine Weiterführung des Programms auch hier angestrebt wird. Die Erfassung der Fehlbedienung erfolgt hier über einen Neigungs-/Beschleunigungssensor. Auch hier kann, wenn der Kunde die Tür 3 daraufhin wieder schließt oder in die Trockenstellung oder in den Nahbereich zu dieser Stellung zurückstellt, das Programm automatisch fortgesetzt werden, um so das Trockenergebnis zu optimieren. Die Programmfortsetzung kann insbesondere den Schritt einschließen, dass die Tür 3 wieder automatisch in ihre Trocken- bzw. Trocknungsstellung geöffnet werden

In allen genannten Fällen der Störung durch die Interaktion des Kunden kann das entsprechende Signal der Geschirrspülmaschine 1 zusätzlich oder alternativ auch über eine App an den Kunden, insbesondere an ein Kommunikationsgerät des Kunden übersandt werden. Auch beim nächsten Programmstart kann ein entsprechender Hinweis mitgeteilt werden.

Sowohl bei einem fehlbedienenden Öffnen G durch Vergrößern der Öffnungsweite W als auch bei einem fehlbedienenden Schließen K durch Verkleinern der Öffnungsweite W als auch bei einem versehentlichen Ausschalten und/oder einer Änderung der eingestellten Phase eines Programmablaufs der Geschirrspülmaschine 1 kann die Geschirrspülmaschine 1 in ihrem voreingestellten Programmablauf fortfahren und dabei die Zeit des Bestehens der Abweichung für eine Korrektur der Programmdauer berücksichtigen. Ggf. kann sich daher zum Beispiel die Trocknungsphase gegenüber der ursprünglich vorgesehenen Dauer verlängern oder es kann ein erneutes Aufheizen nötig sein. Dies kann die Geschirrspülmaschine je nach Dauer der benannten Störung, ggf. unterstützt durch einen Feuchtesensor, fallweise berechnen. Es erfolgt somit eine den Kundeneingriff berücksichtigende intelligente Programmanpassung.

Durch das beschriebene Hinweisen des Kunden auf die Fehlbedienung ergeben sich geringere TCR (d.h. "total costs of risk"). Es wird auch vermieden, dass der Kundendienst unnötigerweise gerufen wird, weil dem Kunden verdeutlicht wird, dass die in Trocknungsstellung geöffnete Tür 3 keinen Gerätefehler darstellt.

Insbesondere mit der fehlerhaften Vergrößerung G der Türöffnung können noch weitere Gefahren einhergehen, etwa wenn in der Trocknungsphase im Spülbehälter 2 mechanische Bewegungseinheiten wirksam sind, beispielsweise wenn im Spülbehälter 2 zumindest ein rotierbares Lüfterrad und/oder eine motorisch antreibbare Verstelleinrichtung für eine oder mehrere Beladeeinheit(en) 10, 11 und/oder ein sonstiger Aktuator angeordnet ist oder sind. Alle diese Teile werden im Folgenden auch als Bewegungseinheiten bezeichnet. Wenn der Türwinkel aus dem Sollwinkel α vergrößert und diese Änderung detektiert wird, können diese Bewegungseinheiten automatisch unverzüglich gebremst oder gar abgeschaltet werden, so dass eine Eingriffssicherung ausgebildet ist und der Kunde oder Benutzer vor Verletzungen bei Eingriff in den Spülbehälter 2 bewahrt wird. Nach einem darauf folgenden Schließen der Tür 3, das ebenfalls detektierbar ist, können dann die Bewegungseinheiten automatisch wieder angefahren werden.

Die Sensoreinheit - nicht gezeichnet - kann unterschiedlich arbeiten und beispielsweise den Öffnungswinkel α der Tür 3 erfassen. Eine Steuerung in Abhängigkeit der Öffnungsweite der Tür 3 ist damit möglich. Die Steuerung muss auch nicht nur eine Ein-Aus-Schaltung erfassen, sondern es ist auch möglich, dass beispielsweise bei beginnender Türöffnung stufenweise die Drehzahl einer Bewegungseinheit abgesenkt und erst oberhalb eines Grenzwinkels auf Null zurückgefahren wird.

Damit ist oberhalb des Grenzwinkels kein weiterer Antrieb für eine der Bewegungseinheiten mehr eingeschaltet, idealerweise wird oberhalb des Grenzwinkels die nicht angetriebene Schaltstellung beibehalten, solange, bis der Grenzwinkel wieder unterschritten wird, die Tür 3 also dann hinreichend weit geschlossen ist, um ein Eingreifen eines Benutzers in den Spülbehälter 2 nicht mehr zu ermöglichen.

Insgesamt ist damit ein gleichbleibend gutes Trocknungsergebnis sichergestellt. Die vorherige Erwärmung in der Klarspülphase kann durch die gewollte Türöffnung verringert werden, so dass Energie eingespart wird. Zudem wird die Sicherheit erheblich verbessert, ein unnötiges Rufen des Kundendiensts wird vermieden.

### Bezugszeichenliste

- 1: Haushaltsgerät,
- 2: Spülbehälter,
- 3: Tür,
- 4: Öffnungsrichtung,
- 5: Gerätekörper,
- 6: Dekorplatte,
- 7: Griffmulde,
- 8: Bedienblende,
- 10: Besteckschublade,
- 11: Geschirrkorb,
- 12: Sockel,
- 13: Türscharnier,
- V: Vorderseite,
- Q: Querrichtung,
- B: Boden,
- W: Öffnungsweite,
- G: Vergrößerungsrichtung des Öffnungswinkels,
- K: Verkleinerungsrichtung des Öffnungswinkels,
- α: Öffnungswinkel

## Patentansprüche

1. Geschirrspülmaschine (1), insbesondere Haushaltsgeschirrspülmaschine, mit einem Spülbehälter (2) zur Aufnahme von Spülgut, wie etwa Geschirr, Gläsern, Bestecken oder ähnlichem, und mit zumindest einer beweglichen Tür (3) zum Öffnen oder Schließen des Spülbehälters (2), wobei die Tür (3) im eingeschalteten Zustand der Geschirrspülmaschine (1) während einer der Trocknung des Spülguts dienenden Phase mindestens eines Programmablaufs zumindest zeitweise automatisch in eine nur gering geöffnete Trocknungsstellung aufstellbar ist, **dadurch gekennzeichnet,**
**dass** in dieser Trocknungsstellung der Tür (3) eine aufgrund einer Interaktion eines Kunden von außen bewirkte Abweichung der Türöffnung zur automatisch eingestellten Öffnungsweite (W) der Trocknungsstellung detektierbar ist und auf diese Abweichung eine Reaktion der Geschirrspülmaschine (1) automatisch durchführbar ist, gemäß der
(a) bei Verkleinerung (K) der Öffnungsweite der Tür (3) gegenüber der deren Trocknungsstellung zugeordneten Öffnungsweite (W) zumindest ein optisches und/oder akustisches Signal, insbesondere ein Textsignal zu einem verschlechterten Trocknungsergebnis, an den Kunden ausgebbar ist,
(b) bei Vergrößerung (G) der Öffnungsweite der Tür (3) gegenüber der deren Trocknungsstellung zugeordneten Öffnungsweite (W) zumindest ein optisches und/oder akustisches Signal, insbesondere ein Textsignal zu einer noch nicht abgeschlossenen Trocknungsphase, an den Kunden ausgebbar ist,
(c) nach Ende der Abweichung der Türöffnung zur Öffnungsweite (W) der Trocknungsstellung die Geschirrspülmaschine (1) in ihrem voreingestellten Programmablauf fortfährt und dabei die Zeit des Bestehens der Abweichung für eine Korrektur der Programmdauer berücksichtigt, und/oder
(d) eine Programmfortsetzung des Programmablaufs den Schritt einschließt, dass die Tür (3) wieder automatisch in ihre Trocknungsstellung mit der dieser zugeordneten Öffnungsweite (W) geöffnet wird.

2. Geschirrspülmaschine (1) nach Anspruch 1,
**dadurch gekennzeichnet,**
**dass** sowohl eine Vergrößerung (G) als auch eine Verkleinerung (K) der Öffnungsweite (W) der Tür (3) aus der Trocknungsstellung detektierbar ist.

3. Geschirrspülmaschine (1) nach einem der Ansprüche 1 oder 2,
**dadurch gekennzeichnet,**
**dass** der Weiterbetrieb der Geschirrspülmaschine (1) trotz der in ihre Trocknungsstellung geöffneten Tür (3) anzeigbar ist.

4. Geschirrspülmaschine (1) nach Anspruch 3,
**dadurch gekennzeichnet,**
**dass** zur Anzeige ein Projektionslicht und/oder ein Infolight dient.

5. Geschirrspülmaschine (1) nach einem der Ansprüche 1 bis 4,
**dadurch gekennzeichnet,**
**dass** die Aufstellung der Tür (3) in Trocknungsstellung mit einer definierten Öffnungsweite (W) während der Trocknungsphase zumindest in einem ECO-Geschirrspülprogramm erfolgt.

6. Geschirrspülmaschine (1) nach einem der Ansprüche 1 bis 5,
**dadurch gekennzeichnet,**
**dass** die Reaktion der Geschirrspülmaschine (1) je nach Bewegungsrichtung (G;K) der Tür (3) aus der Trocknungsstellung heraus unterschiedlich ausfällt.

7. Geschirrspülmaschine (1) nach einem der Ansprüche 1 bis 6,
**dadurch gekennzeichnet,**
**dass** die Tür (3) schwenkbeweglich ist und die zur Trocknungsstellung gehörende Öffnungsweite (W) der Tür (3) durch einen zugehörigen Sollwinkel (a) charakterisiert ist.

8. Geschirrspülmaschine (1) nach einem der Ansprüche 1 bis 7,
**dadurch gekennzeichnet,**
**dass** das Signal über eine App an den Kunden, insbesondere an ein Kommunikationsgerät des Kunden übersendbar ist.

9. Geschirrspülmaschine (1) nach einem der Ansprüche 1 bis 8,
**dadurch gekennzeichnet,**
**dass** eine Sensoreinheit einen Öffnungswinkel (a) der Tür (3) und/oder die Beschleunigung einer Bewegung der Tür (3) erfasst.

10. Geschirrspülmaschine (1) nach einem der Ansprüche 1 bis 9,
**dadurch gekennzeichnet,**
**dass** bei einer Vergrößerung der Türöffnungsweite (W) gegenüber der Öffnungsweite (W) der Trocknungsstellung ein Abschalten oder Abbremsen von ein oder mehreren im Spülbehälter (2) vorhandener Bewegungseinheiten, insbesondere Lüfterräder, erfolgt.

## Claims

1. Dishwasher (1), in particular household dishwasher, with a dishwasher cavity (2) for receiving items to be washed, such as dishware, glasses, cutlery or the like, and with at least one movable door (3) for opening or closing the dishwasher cavity (2), wherein in the switched-on state of the dishwasher (1) the door (3) is able to be held open automatically, at least for a period of time, in an only slightly open drying position during a phase, which serves to dry the items to be washed, of at least one program sequence, **characterised in that** a deviation, caused due to an interaction of a customer from the outside, of the door opening from the automatically set opening width (W) of the drying position is able to be detected in this drying position of the door (3), and a response of the dishwasher (1) to said deviation is able to be performed automatically, in accordance with which
(a) in the case of a decrease (K) in the opening width of the door (3) compared to the opening width (W) assigned to its drying position, at least one optical and/or acoustic signal, in particular a text signal relating to an impaired drying result, is able to be output to the customer,
(b) in the case of an increase (G) in the opening width of the door (3) compared to the opening width (W) assigned to its drying position, at least one optical and/or acoustic signal, in particular a text signal relating to a drying phase which has not yet concluded, is able to be output to the customer,
(c) following the end of the deviation of the door opening from the opening width (W) of the drying position, the dishwasher (1) continues in its preset program sequence and, in doing so, takes the time of the existence of the deviation into consideration for a correction of the program duration, and/or
(d) a program continuation of the program sequence includes the step of the door (3) being automatically opened again into its drying position with the opening width (W) assigned to said drying position.

2. Dishwasher (1) according to claim 1,
**characterised in that**
both an increase (G) and a decrease (K) in the opening width (W) of the door (3) are able to be detected from the drying position.

3. Dishwasher (1) according to one of claims 1 or 2,
**characterised in that**
the continued operation of the dishwasher (1), despite the door (3) being opened in its drying position, is able to be shown.

4. Dishwasher (1) according to claim 3,
**characterised in that**
a projection light and/or an infolight are used for the display.

5. Dishwasher (1) according to one of claims 1 to 4,
**characterised in that**
the door (3) is held open in the drying position with a defined opening width (W) during the drying phase at least in an ECO dishwashing program.

6. Dishwasher (1) according to one of claims 1 to 5,
**characterised in that**
the dishwasher (1) responds differently depending on the direction of movement (G, K) of the door (3) out from the drying position.

7. Dishwasher (1) according to one of claims 1 to 6,
**characterised in that**
the door (3) is able to be moved in a pivoting manner and the opening width (W) of the door (3) relevant to the drying position is **characterised by** an associated target angle (a).

8. Dishwasher (1) according to one of claims 1 to 7,
**characterised in that**
the signal can be sent to the customer via an app, in particular to a communication device of the customer.

9. Dishwasher (1) according to one of claims 1 to 8,
**characterised in that**
a sensor unit captures an opening angle (a) of the door (3) and/or the acceleration of a movement of the door (3).

10. Dishwasher (1) according to one of claims 1 to 9,
**characterised in that,**
in the case of an increase in the door opening width (W) compared to the opening width (W) of the drying position, a shutdown or braking of one or more moving units, in particular fan impellers, present in the dishwasher cavity (2) takes place.

## Revendications

1. Lave-vaisselle (1), en particulier lave-vaisselle ménager, avec une cuve de lavage (2) pour l'accueil de vaisselle, par exemple de la vaisselle, des verres, des couverts ou éléments semblables, et avec au moins une porte mobile (3) pour l'ouverture ou la fermeture de la cuve de lavage (2), dans lequel à l'état allumé du lave-vaisselle (1), la porte (3) peut, durant une phase servant à sécher la vaisselle d'au moins un déroulement de programme, au moins par intermittence être automatiquement disposée dans une position de séchage seulement légèrement ouverte, **caractérisé en ce que**,
dans cette position de séchage de la porte (3), une divergence de l'ouverture de porte, induite par une interaction extérieure d'un client, par rapport à la largeur d'ouverture réglée automatiquement (W) de la position de séchage, est détectable et une réaction du lave-vaisselle (1) à cette divergence est automatiquement exécutable, selon laquelle
(a) en présence d'une réduction (K) de la largeur d'ouverture de la porte (3) par rapport à la largeur d'ouverture (W) affectée à sa position de séchage, au moins un signal optique et/ou acoustique, en particulier un signal textuel quant à un résultat de séchage détérioré, peut être émis à destination du client,
(b) en présence d'un agrandissement (G) de la largeur d'ouverture de la porte (3) par rapport à la largeur d'ouverture (W) affectée à sa position de séchage, au moins un signal optique et/ou acoustique, en particulier un signal textuel quant à une phase de séchage non encore terminée, peut être émis à destination du client,
(c) après la fin de la divergence de l'ouverture de porte par rapport à la largeur d'ouverture (W) de la position de séchage, le lave-vaisselle (1) poursuit son déroulement de programme prédéfini et tient compte de la durée d'existence de la divergence pour une correction de la durée de programme, et/ou
(d) une poursuite du programme du déroulement de programme inclut l'étape de réouverture automatique de la porte (3) dans sa position de séchage selon la largeur d'ouverture (W) affectée à celle-ci.

2. Lave-vaisselle (1) selon la revendication 1, **caractérisé en ce que** tant un agrandissement (G) qu'une réduction (K) de la largeur d'ouverture (W) de la porte (3) est détectable au départ de la position de séchage.

3. Lave-vaisselle (1) selon l'une des revendications 1 ou 2, **caractérisé en ce que** la poursuite de l'exploitation du lave-vaisselle (1) est affichable malgré la porte (3) ouverte en sa position de séchage.

4. Lave-vaisselle (1) selon la revendication 3, **caractérisé en ce qu'**une lumière projetée et/ou une lumière informative sert à l'affichage.

5. Lave-vaisselle (1) selon l'une des revendications 1 à 4, **caractérisé en ce que** la disposition de la porte (3) en position de séchage selon une largeur d'ouverture définie (W) s'effectue durant la phase de séchage au moins dans un mode de lavage de la vaisselle ECO.

6. Lave-vaisselle (1) selon l'une des revendications 1 à 5, **caractérisé en ce que** la réaction du lave-vaisselle (1) intervient différemment au départ de la position de séchage selon le sens de déplacement (G ; K) de la porte (3).

7. Lave-vaisselle (1) selon l'une des revendications 1 à 6, **caractérisé en ce que** la porte (3) est pivotante et la largeur d'ouverture (W) de la porte (3) appartenant à la position de séchage se **caractérise par** un angle de consigne (a) correspondant.

8. Lave-vaisselle (1) selon l'une des revendications 1 à 7, **caractérisé en ce que** le signal peut être transmis via une appli au client, en particulier à un dispositif de communication du client

9. Lave-vaisselle (1) selon l'une des revendications 1 à 8, **caractérisé en ce qu'**une unité de capteurs détecte un angle d'ouverture (a) de la porte (3) et/ou l'accélération d'un mouvement de la porte (3).

10. Lave-vaisselle (1) selon l'une des revendications 1 à 9, **caractérisé en ce qu'**en présence d'un agrandissement de la largeur d'ouverture de porte (W) par rapport à la largeur d'ouverture (W) de la position de séchage, un arrêt ou un ralentissement d'une ou plusieurs unité(s) mobile(s) présente(s) dans la cuve de lavage (2), en particulier des roues de ventilateur, intervient.
